# EUROPÄISCHE PATENTSCHRIFT

(11) **EP 0 980 578 B1**
(45) Veröffentlichungstag und Bekanntmachung des Hinweises auf die Patenterteilung: **08.08.2001**
(21) Anmeldenummer: 98922703.8
(22) Anmeldetag: 14.04.1998
(51) Int. Cl.: H01H 50/24

(54) **ELEKTROMAGNETISCHES RELAIS**
ELECTROMAGNETIC RELAY
RELAIS ELECTROMAGNETIQUE

(30) Priorität: 05.05.1997 DE 19718986
(43) Veröffentlichungstag der Anmeldung: 23.02.2000
(73) Patentinhaber: Tyco Electronics Austria GmbH, 1210 Wien (AT)
(72) Erfinder: MADER, Leopold, A-2340 Mödling (AT); MIKL, Rudolf, A-2464 Arbesthal (AT)
(74) Vertreter: Klunker . Schmitt-Nilson . Hirsch
(86) Internationale Anmeldenummer: EP9802166
(87) Internationale Veröffentlichungsnummer: WO9850932

(56) Entgegenhaltungen:
- FR-A- 2 069 216
- GB-A- 2 150 760
- US-A- 3 505 629
- US-A- 3 553 729
- US-A- 3 701 066
- US-A- 4 008 447
- US-A- 4 290 037

## Beschreibung

Die Erfindung betrifft ein elektromagnetisches Relais mit
- einer auf einem Spulenkörper zwischen Spulenflanschen angeordneten Spulenwicklung,
- einem T-förmigen Kern mit einem Längsschenkel und zwei Querschenkeln, wobei der Längsschenkel sich axial durch den Spulenkörper erstreckt,
- einem U-förmigen Anker mit zwei beiderseits der Spule verlaufenden Längsarmen und einem Quersteg, wobei der Anker mit einem ersten Endabschnitt im Bereich eines ersten Spulenflansches auf einem Endabschnitt des Kerns gelagert ist und mit seinem zweiten Endabschnitt im Bereich des zweiten Spulenflansches einen Arbeitsluftspalt mit dem Kern bildet, und
- einer Kontaktanordnung mit mindestens einem feststehenden Kontaktelement und mindestens einer beweglichen Kontaktfeder, welch letztere von dem Anker über ein quer zur Spulenachse bewegbares Betätigungsorgan betätigt wird.

Ein derartiges Relais ist beispielsweise aus der DE 34 43 094 Al bekannt. Dort ist der T-förmige Kern durch Fortsätze an den Enden der Querschenkel, die sich parallel zum Mittelschenkel erstrecken, zu einer E-Form oder M-Form erweitert. Der U-förmige Anker ist mit den Enden seiner Längsarme auf diesen Fortsätzen des Kerns gelagert, so daß sein Quersteg den Arbeitsluftspalt mit dem freien Ende des Mittelschenkels des Kerns bildet. Diese Art der Ankerlagerung auf einem E-förmigen Kern erfordert in jedem Fall zusätzliche Lagerelemente in Form einer Lagerfeder, die nicht nur einen entsprechenden Aufwand bei der Herstellung mit Stanzen und Biegen, sondern auch bei der Montage mit entsprechenden Justier- und Niet- oder Schweißvorgängen erfordert. Auf andere Weise kann aber ein derartiger Anker nicht in seiner Lagerung gesichert werden. Außerdem ergibt sich zwischen dem Anker-Querschenkel und dem Kernende nur eine relativ geringe Polfläche im Arbeitsluftspalt, die auch nicht ohne weiteres vergrößert werden kann.

Ziel der vorliegenden Erfindung ist es, ein Relais der eingangs genannten Art so zu gestalten, daß es mit nur wenigen, einfach gestalteten und einfach herzustellenden Teilen auf besonders einfache Weise montiert werden kann, wobei trotzdem eine zuverlässige Funktion und eine hohe Ansprechsicherheit durch eine verhältnismäßig große Polfläche im Arbeitsluftspalt erreichbar sind.

Erfindungsgemäß wird dieses Ziel dadurch erreicht, daß der Anker über seinen Quersteg auf dem freien Endabschnitt des Längsschenkels des Kerns gelagert ist und daß die freien Enden der Anker-Längsarme mit den freien Enden der Kern-Querschenkel zwei parallele Arbeitsluftspalte bilden.

Bei dem erfindungsgemäßen Relais sind also im Vergleich zu dem bekannten Relais die Ankerlagerung und der Arbeitsluftspalt vertauscht angeordnet, so daß das U-förmige Ende des Ankers den ersten Spulenflansch umschließt und so bereits durch seine Anordnung in Längsrichtung der Spulenachse gesichert ist. Da eine Sicherung des Ankers auch in andere Richtungen im Bereich eines Spulenflansches durch einfache konstruktive Gestaltung möglich ist, erübrigt sich eine Lagerfeder mit ihrem entsprechenden Herstellungs- und Montageaufwand. Andererseits ermöglichen die beiden parallelen Arbeitsluftspalte an den freien Enden des Ankers eine verhältnismäßig große Polfläche. Diese Polfläche kann zusätzlich dadurch vergrößert werden, daß die Kern-Querschenkel an ihren Enden jeweils mit Fortsätzen in Richtung auf die Anker-Längsarme hin versehen werden, so daß die T-Form des Kerns andeutungsweise in eine M-Form bzw. E-Form erweitert wird.

Zur Sicherung des Ankers in seiner Lagerung weist der erste Spulenflansch in einer bevorzugten Ausführungsform einen Ansatz auf, wobei dieser Ansatz und der Anker ineinandergreifende Vorsprünge und/oder Ausnehmungen aufweisen. Eine weitere Sicherung des Ankers in seiner Lagerung kann dann durch eine aufgesteckte Gehäusekappe erfolgen.

Die durch den Anker betätigte Kontaktfeder wird vorzugsweise annähernd parallel zur Spulenachse auf der dem Anker gegenüberliegenden Seite der Spule angeordnet, wobei die Übertragung der Ankerbewegung auf die Kontaktfeder durch einen Schieber erfolgt, der zwischen den Querschenkeln des Kerns einerseits und dem benachbarten Spulenflansch andererseits senkrecht zur Spulenachse beweglich geführt ist. Auch für den Schieber kann ein Ansatz der erwähnten Gehäusekappe eine zusätzliche Führung erbringen.

Der erste Spulenflansch kann über den Ansatz zur Ankerlagerung hinaus einen Fortsatz in Form eines Sockels aufweisen, welcher eine Bodenebene festlegt, auf der die Spulenachse senkrecht steht. Die erwähnte, mindestens eine, Kontaktfeder und das mindestens eine Gegenkontaktelement werden dann zweckmäßigerweise senkrecht zur Bodenebene in dem Sockel verankert, wobei zugehörige Anschlußstifte durch den Sockelboden senkrecht nach außen geführt sind. Für die kontaktgebenden Enden dieser Kontaktelemente ist vorzugsweise an dem zweiten Spulenflansch zumindest ein Anschlag vorgesehen, der die Ruheposition des Gegenkontaktelementes und/oder der Kontaktfeder definiert.

Die beweglichen Enden der Anker-Längsarme werden vorzugsweise durch eine Rückstell-Federkraft vom Kern weg in eine Ruheposition vorgespannt, und außerdem ist vorzugsweise im Mittelbereich dieser Längsschenkel jeweils ein Drehpunkt durch einen Anschlag an einem Gehäuseteil vorgesehen, über den die Rückstell-Federkraft den Quersteg des Ankers in seine Lagerung am Kern drückt. Damit ist auch ohne Lagerfeder sichergestellt, daß der Anker in seiner Ruheposition den geringstmöglichen Luftspalt zum Kern aufweist, wodurch sich ein guter Flußübergang und eine hohe Ansprechempfindlichkeit ergeben. Da diese Rückstell-Federkraft vorzugsweise durch die Kontaktfeder aufgebracht wird, kann die Zahl der Einzelteile des Relais besonders klein gehalten werden. Der Drehpunkt im Mittelbereich des Ankers kann durch seitlich angeformte Schultern der Anker-Längsarme in Verbindung mit einer entsprechenden Rippe oder Nut an der Innenseite der Gehäusekappe erzeugt werden, so daß auch hierfür keine zusätzlichen Teile oder Montagevorgänge erforderlich sind.

Die Erfindung wird nachfolgend an einem Ausführungsbeispiel anhand der Zeichnung näher erläutert. Es zeigt
Figur 1 ein erfindungsgemäß gestaltetes Relais in Explosionsdarstellung,
Figur 2 und 3 ein fertig montiertes Relais gemäß Figur 1-ohne Kappe - in zwei perspektivischen Ansichten und
Figur 4 das fertig montierte Relais von Figur 1 in einem Schnitt durch die Spulenachse.

Das in der Zeichnung dargestellte Relais besteht aus einem Spulenkörper 1, einem T-förmigen oder annähernd M-förmigem Kern 2, einem U-förmigen Anker 3, einem kartenförmigen Schieber 4, einer feststehenden Kontaktfeder 5, einer beweglichen Kontaktfeder 6, einer Kappe 7 sowie zwei im Spulenkörper verankerten Spulenanschlußstiften 8.

Der Spulenkörper 1 besitzt eine axiale Durchgangsöffnung 11 sowie einen ersten Flansch 12 und einen zweiten Flansch 13, zwischen denen eine Wicklung 14 aufgebracht wird. Stirnseitig ist am Spulenflansch 12 einstückig ein Ansatz 14 zur Ankerlagerung angeformt, der in eine Sockelplatte 15 übergeht. An dem Ansatz 14 sind weiterhin Begrenzungszapfen 16 für den Anker angeformt, außerdem sind in diesen Ansatz Steckschlitze 17 eingeformt, durch die Anschlußelemente 51 bzw. 61 der Kontaktfedern 5 und 6 durch die Sockelplatte 15 senkrecht nach außen geführt werden können. An dem zweiten Spulenflansch 13 ist außerdem eine Anschlagnase 18 für die feststehende Kontaktfeder 5 angeformt.

Der T-förmige Kern 2 besitzt einen Längsschenkel 21, der in die Durchgangsöffnung 11 des Spulenkörpers eingeführt wird, sowie zwei Querschenkel 22, an deren Enden jeweils Seitenarme 23 parallel zum Längsschenkel 21 angesetzt sind. Der U-förmige Anker 3 besteht aus zwei Längsarmen 31 und einem Quersteg 32, welch letzterer auf dem freien Endabschnitt 24 des Kerns 2 gelagert wird und dann in einer Ausnehmung zwischen dem ersten Spulenflansch 12 und der Sockelplatte 15 liegt. Durch die beiden Sicherungszapfen 16 des Sockelansatzes 14, die in entsprechende Ausnehmungen 33 des Ankers eingreifen, ist er gegen seitliche Bewegungen gesichert, ohne daß seine Schaltbewegung behindert wäre. Die freien Enden der Längsarme 31 sind zu hakenförmigen Polenden 34 verbreitert, die den zweiten Spulenflansch 13 umgreifen und mit den Querschenkeln 22 sowie deren Seitenarmen 23 des Kerns zwei parallele Arbeitsluftspalte bilden.

Die feststehende Kontaktfeder 5 und die bewegliche Kontaktfeder 6 sind mit ihren Anschlußelementen 51 bzw. 61, welche einstückig angeformt oder auf bekannte Weise befestigt sind, in den Steckschlitzen 17 des Sockelansatzes 14 verankert. Im vorliegenden Beispiel sind die beiden Kontaktfedern 5 und 6 identisch ausgeführt und mit Kontakten 52 bzw. 62 versehen. Die gegenseitige Überlappung zur Kontaktgabe ergibt sich durch eine L-förmige Abwinkelung an ihren beweglichen, kontaktgebenden Enden.

Die Kontaktfedern 5 und 6 sind ohne Biegung lediglich aus einer ebenen Blechplatine geschnitten und in den Spulenkörper eingesteckt. Der gegenseitige Versatz ihrer kontaktgebenden Enden ergibt sich lediglich aus der Geometrie des Spulenkörpers bzw. des Schiebers 4. Dieser Schieber liegt zwischen dem Spulenflansch 13 und den Querschenkeln 22 des Kerns. Er besitzt eine Ausnehmung 41, durch die der Kern-Längsschenkel 21 hindurchgesteckt wird. Nach dem Zusammenfügen der Teile liegt der L-förmig abgebogene Endabschnitt 63 der beweglichen Kontaktfeder 6 an der Anschlagnase 18 des Spulenkörpers 1 an und erhält so seine Ruhevorspannung. Andererseits liegt der L-förmig abgebogene Endabschnitt 53 der feststehenden Kontaktfeder 5 an dem Schieber 4 an. Bei Betätigung des Schiebers 4 durch den Anker wird der Endabschnitt 53 in Richtung auf den Endabschnitt 63 der festehenden Kontaktfeder 6 bewegt, und sie hebt letztere von ihrem Anschlag an der Nase 18 ab. Auf diese Weise entsteht die Kontaktkraft.

Nach der Montage der beschriebenen Einzelteile wird die Kappe 7 über das Relais gestülpt. Sie bildet mit der Sockelpiatte 15 ein geschlossenes Gehäuse. Wie aus Figur 4 ersichtlich ist, weist die Kappe 7 im Bereich ihrer Oberseite ein Lüftungsloch 71 auf, das in einen nach innen vorstehenden Ansatz 72 mündet. Letzterer Ansatz bildet eine zusätzliche Führung für den Schieber 4. Wie aus Figur 4 weiter ersichtlich ist, wird der Anker 3 über den Schieber 4 durch die Rückstellkraft der Arbeitskontaktfeder 6 in seine Ruheposition vorgespannt. Dabei stoßen seitliche Schultern 35 des Ankers an Rippen 72 der Kappe an, wodurch ein Drehpunkt 73 für den Anker gebildet wird. Über diesen Drehpunkt 73 wird durch die Hebelwirkung das gelagerte Ende bzw. der Quersteg 32 des Ankers in die Lagerung und gegen den Endabschnitt 24 des Kerns gedrückt. Dadurch ergeben sich reproduzierbare Flußübergangsverhältnisse in der Ankerlagerung und eine entsprechend niedrige Ansprecherregung.

## Patentansprüche

1. Elektromagnetisches Relais mit
- einer auf einem Spulenkörper (1) zwischen Spulenflansche (12,13) angeordneten Spulenwicklung (10),
- einem T-förmigen Kern (2) mit einem Längsschenkel (21) und zwei Querschenkeln (22), wobei sich der Längsschenkel (21) axial durch den Spulenkörper (1) erstreckt,
- einem U-förmigen Anker (3) mit zwei beiderseits der Spule verlaufenden Längsarmen (31) und einem Quersteg (32), wobei der Anker (3) mit einem ersten Endabschnitt (32) im Bereich eines ersten Spulenflansches (12) auf einem Endabschnitt (24) des Kerns (2) gelagert ist und mit seinem zweiten Endabschnitt (34) im Bereich des zweiten Spulenflansches (13) einen Arbeitsluftspalt mit dem Kern (2) bildet und
- mit einer Kontaktanordnung mit mindestens einem feststehenden Kontaktelement (5) und mindestens einer beweglichen Kontaktfeder (6), wobei die Kontaktfeder über ein quer zur Spulenachse bewegbares Betätigungsorgan (4) durch den Anker betätigbar ist,
**dadurch gekennzeichnet**, daß der Anker (3) über seinen Quersteg (32) auf dem freien Endabschnitt (24) des Längsschenkels (21) des Kerns (2) gelagert ist und daß die freien Enden (34) der Anker-Längsarme (31) mit den freien Enden (23) der Kern-Querschenkel (22) zwei parallele Arbeitsluftspalte bilden.

2. Relais nach Anspruch 1,
**dadurch gekennzeichnet**, daß die Kern-Querschenkel (22) an ihren Enden jeweils in Richtung auf die Anker-Längsarme verlaufende Fortsätze (23) aufweisen, welche die wirksamen Polflächen mit dem Anker vergrößern.

3. Relais nach Anspruch 1 oder 2,
**dadurch gekennzeichnet**, daß der erste Spulenflansch (12) einen Ansatz (16) aufweist und daß dieser Ansatz und der Anker ineinandergreifende Vorsprünge (16) und/oder Ausnehmungen (33) aufweisen, um den gelagerten Endabschnitt (32) des Ankers in mindestens einer Richtung zu sichern.

4. Relais nach einem der Ansprüche 1 bis 3,
**dadurch gekennzeichnet**, daß die durch den Anker betätigte - mindestens eine - Kontaktfeder (6) annähernd parallel zur Spulenachse auf der dem Anker gegenüberliegenden Seite angeordnet ist und daß ein zur Übertragung der Ankerbewegung auf die Kontaktfeder (6) dienender Schieber (4) zwischen den Querschenkeln (22) des Kerns (2) und dem benachbarten Spulenflansch (13) senkrecht zur Spulenachse beweglich geführt ist.

5. Relais nach einem der Ansprüche 1 bis 4,
**dadurch gekennzeichnet**, daß der erste Spulenflansch (12) einen Fortsatz in Form eines Sockels (14,15) bildet, welcher eine Bodenebene festlegt, auf der die Spulenachse senkrecht steht.

6. Relais nach Anspruch 5,
**dadurch gekennzeichnet**, daß eine Gehäusekappe (7) zusammen mit dem Sockel (14,15) ein geschlossenes Gehäuse bildet, wobei der Anker (3) zwischen dem Sockel (14,15) und der Gehäusekappe (7) in seiner Lagerung gesichert ist.

7. Relais nach Anspruch 5 oder 6,
**dadurch gekennzeichnet**, daß mindestens eine langgestreckte Kontaktfeder (6) und mindestens ein Gegenkontaktelement (5) senkrecht zur Bodenebene in dem Sockel (14,15) verankert sind, wobei zugehörige Anschlußstifte (51,61) durch die Bodenebene senkrecht nach außen geführt sind.

8. Relais nach Anspruch 7,
**dadurch gekennzeichnet**, daß der zweite Spulenflansch 13 einen Anschlag (18) für die Ruheposition des Gegenkontaktelementes (5) und/oder der Kontaktfeder (6) bildet.

9. Relais nach einem der Ansprüche 1 bis 8,
**dadurch gekennzeichnet**, daß die freien Enden der Anker-Längsarme (31) durch eine Rückstell-Federkraft vom Kern (2) weg in eine Ruheposition vorgespannt sind und daß die Längsarme (31) des Ankers jeweils in ihrem Mittelbereich einen Drehpunkt (73) gegenüber einem Gehäuseteil (72) bilden, über den die Rückstell-Federkraft den Quersteg (32) des Ankers in seine Lagerung am Kern (2) drückt.

10. Relais nach Anspruch 6 und 9,
**dadurch gekennzeichnet**, daß der Drehpunkt (73) durch seitliche Schultern (35) der Ankerlängsarme (31) gebildet ist, die an einer innenseitigen Kante (72) der Gehäusekappe (7) anliegen.

## Claims

1. Electromagnetic relay with
a coil winding (10) arranged on a coil former (1) between coil flanges (12, 13),
a T-shaped core (2) with a longitudinal leg (21) and two transverse legs (22), wherein the longitudinal leg (21) extends axially through the coil former (1),
a U-shaped armature (3) with two longitudinal arms (31) extending either side of the coil and a transverse web (32), wherein the armature (3) is located with a first end portion (32) in the region of a first coil flange (12) on an end portion (24) of the core (2) and with its second end portion (34) forms a functional air gap with the core (2) in the region of the second coil flange (13) and
with a contact arrangement with at least one stationary contact element (5) and at least one movable spring contact (6), wherein the spring contact can be actuated by the armature via an actuating element (4) which can be moved transversely to the coil axis,
characterised in that the armature (3) is located by means of its transverse web (32) on the free end portion (24) of the longitudinal leg (21) of the core (2), and in that the free ends (34) of the armature longitudinal arms (31) form two parallel functional air gaps with the free ends (23) of the core transverse legs (22).

2. Relay according to claim 1, characterised in that the core transverse legs (22) have at their ends projections (23) extending in each case in the direction of the armature longitudinal arms and enlarging the active pole faces with the armature.

3. Relay according to claim 1 or 2, characterised in that the first coil flange (12) has a lug (16), and in that this lug and the armature have meshing projections (16) and/or recesses (33) in order to secure the positioned end portion (32) of the armature in at least one direction.

4. Relay according to one of claims 1 to 3, characterised in that the at least one spring contact (6) actuated by the armature is arranged approximately parallel to the coil axis on the side remote from the armature, and in that a slide (4) which serves to transmit the armature movement to the spring contact (6) is guided so as to be movable perpendicularly to the coil axis and between the transverse legs (22) of the core (2) and the adjacent coil flange (13).

5. Relay according to one of claims 1 to 4, characterised in that the first coil flange (12) forms a projection in the form of a base (14, 15) which forms a bottom plane on which the coil axis stands in a perpendicular manner.

6. Relay according to claim 5, characterised in that a housing cover (7) together with the base (14, 15) forms a closed housing, wherein the armature (3) is secured in its position between the base (14, 15) and the housing cover (7).

7. Relay according to claim 5 or 6, characterised in that at least one elongated spring contact (6) and at least one counter-contact element (5) are anchored perpendicularly to the bottom plane in the base (14, 15), wherein associated contact pins (51, 61) are guided perpendicularly through the base plane to the outside.

8. Relay according to claim 7, characterised in that the second coil flange (13) forms a stop (18) for the rest position of the counter-contact element (5) and/or the spring contact (6).

9. Relay according to one of claims 1 to 8, characterised in that the free ends of the armature longitudinal arms (31) are pretensioned in a rest position by a restoring spring force away from the core (2), and in that the longitudinal arms (31) of the armature form, in each case in their central region, a fulcrum (73) with respect to a housing part (72) via which the restoring spring force presses the transverse web (32) of the armature into its position on the core (2).

10. Relay according to claim 6 and 9, characterised in that the fulcrum (73) is formed by lateral shoulders (35) of the armature longitudinal arms (31) which rest on an inner edge (72) of the housing cover (7).

## Revendications

1. Relais électromagnétique comportant
- un enroulement à bobines (10) agencé sur un corps de bobine (1) entre les brides de la bobine (12, 13),
- un noyau en T (2) avec une branche longitudinale (21) et deux branches transversales (22), la branche longitudinale (21) s'étendant axialement à travers le corps de la bobine (1),
- une armature en U (3) avec deux bras longitudinaux (31) s'étendant des deux côtés de la bobine, et une entretoise transversale (32), l'armature (3) étant supportée avec une première section d'extrémité (32) dans la zone de la première bride de la bobine (12) sur une section d'extrémité (24) du noyau (2) et établissant avec sa deuxième section d'extrémité (34) dans la zone de la deuxième bride de la bobine (13) un entrefer de travail avec le noyau (2), et
- un ensemble de contacts comportant au moins un élément de contact fixe (5) et au moins un ressort de contact mobile (6), le ressort de contact pouvant être actionné par l'armature par l'intermédiaire d'un organe d'actionnement (4) pouvant être déplacé transversalement par rapport à l'axe de la bobine,
caractérisé en ce que l'armature (3) est supportée par l'intermédiaire de son entretoise transversale (32) sur la section d'extrémité libre (24) de la branche longitudinale (21) du noyau (2), les extrémités libres (34) des bras longitudinaux de l'armature (31) établissant avec les extrémités libres (23) des branches transversales du noyau (22) deux entrefers de travail parallèles.

2. Relais selon la revendication 1, caractérisé en ce que les branches transversales du noyau (22) comportent respectivement au niveau de leurs extrémités des prolongements (23) s'étendant dans la direction allant vers les bras longitudinaux de l'armature, agrandissant les surfaces polaires actives avec l'armature.

3. Relais selon les revendications 1 ou 2, caractérisé en ce que la première bride de la bobine (12) comporte un talon (16), ce talon et l'armature comportant des projectios (6) et/ou des évidements (33) à engrènement, pour fixer la section d'extrémité supportée (32) de l'armature au moins dans une direction.

4. Relais selon l'une des revendications 1 à 3, caractérisé en ce que le au moins un ressort de contact (6) actionné par l'armature est agencé de façon pratiquement parallèle à l'axe de la bobine sur le côté opposé à l'armature, un coulisseau (4) servant au transfert du déplacement de l'armature vers le ressort de contact (6) étant guidé de façon mobile entre les branches transversales (22) du noyau (2) et la bride avoisinante de la bobine (13), de manière verticale par rapport à l'axe de la bobine.

5. Relais selon l'une des revendications 1 à 4, caractérisé en ce que la première bride de la bobine (12) forme un prolongement sous forme d'un socle (14, 15), établissant un plan de base, sur lequel l'axe de la bobine est agencé verticalement.

6. Relais selon la revendication 5, caractérisé en ce qu'un capot du boîtier (7) forme ensemble avec le socle (14, 15) un boîtier fermé, l'armature (3) étant fixée dans son support entre le socle (14, 15) et le capot du boîtier (7).

7. Relais selon les revendications 5 ou 6, caractérisé en ce qu'au moins un ressort de contact allongé (6) et au moins un élément de contact opposé (5) sont ancrés verticalement au plan de base dans le socle (14, 15), des goupilles de raccordement correspondantes (51, 61) étant guidées verticalement vers l'extérieur à travers le plan de base.

8. Relais selon la revendication 7, caractérisé en ce que la deuxième bride de la bobine (13) établit une butée (18) pour la position de repos de l'élément de contact opposé (5) et/ou du ressort de contact (6).

9. Relais selon l'une des revendications 1 à 8, caractérisé en ce que les extrémités libres des bras longitudinaux de l'armature (31) sont prétendues dans une position de repos par une force de ressort de rappel, à l'écart du noyau (2), les bras longitudinaux (31) de l'armature établissant respectivement dans leur zone centrale un point de rotation (73) par rapport à une partie du boîtier (72), par l'intermédiaire duquel la force de ressort de rappel pousse l'entretoise transversale (32) de l'armature dans son support sur le noyau (2).

10. Relais selon les revendications 6 et 9, caractérisé en ce que le point de rotation (73) est établi par des épaulements latéraux (35) des bras longitudinaux de l'armature (31), reposant contre un bord interne (72) du capot du boîtier (7).
